# FASCICULE DE BREVET EUROPEEN

(11) **EP 0 499 493 B1**
(45) Date de publication et mention de la délivrance du brevet: **19.04.1995**
(21) Numéro de dépôt: 92400007.8
(22) Date de dépôt: 03.01.1992
(51) Int. Cl.: F23G 5/08, F23J 9/00, F23C 11/00

(54) **Procédé et installation d'incinération de déchets**
Verfahren und Anlage zur Verbrennung von Abfällen
Process and installation for incinerating refuse

(30) Priorité: 14.01.1991 FR 9100322
(43) Date de publication de la demande: 19.08.1992
(62) Demande divisionnaire de: 92105422.7
(73) Titulaire: GTI ENVIRONNEMENT SA (Générale de Technologies d' Inertage), F-75008 Paris (FR)
(72) Inventeur: Trepaud, Pierre, F-75017 Paris (FR)
(74) Mandataire: Bourgognon, Jean-Marie

(56) Documents cités:
- FR-A- 1 394 418
- FR-A- 1 560 206
- FR-A- 2 647 186
- REVUE GENERALE DE THERMIQUE vol. 26, no. 310, Octobre 1987, PARIS FR pages 513- 519; ASCHARD: 'Pour accroître les températures des flammes: brûleurs récupérateurs à gaz et électrobrûleurs'

## Description

La présente invention est relative aux installations d'incinération de déchets comportant notamment des proportions importantes de produits difficiles à détruire par simple combustion.

Il reste ainsi des résidus contenant des imbrûlés souvent dangeureux ou qui nécessitent du moins un stockage dans des conditions de sécurité dit de classe I.

Une solution, pour supprimer tout imbrûlé, consiste à monter les cendres en température jusqu'à les fondre et à les vitrifier, ce qui rend les résidus de la combustion complètement inertes. Mais il faut pour cela atteindre des températures élevées et dépenser beaucoup d'énergie.

FR-A-1 394 418 décrit un procédé d'incinération de déchets qui consiste à les brûler dans un four à une température de 1000 à 1300°C environ, pour obtenir des fumées et des cendres et imbrûlés, et à envoyer les cendres et imbrûlés dans un bain de cendres et imbrûlés maintenu à l'état fondu par la chaleur dégagée par un brûleur.

L'invention pallie ces inconvénients en permettant de porter les déchets, industriels ou domestiques, aux températures nécessaires pour qu'il ne reste plus d'imbrûlés, tout en dépensant aussi peu d'énergie que possible.

L'incinérateur suivant l'invention est défini aux revendications.

Le bain de cendres et imbrûlés, qui est porté par exemple à une température d'au moins 1500°C, et notamment de 1700°C, permet d'emmagasiner de la chaleur fournie par l'électrobrûleur et de transmettre cette chaleur par conduction, d'une manière très efficace, aux déchets qui tombent dans le bain. La masse calorifique du bain permet d'amortir les différences de quantités de chaleur nécessitées par la composition et par l'arrivée variables des déchets dans le bain. En outre, ce bain présente une surface relativement grande à laquelle la chaleur rayonnée par l'électrobrûleur est transmise d'une manière très efficace, notamment lorsque celui-ci est disposé de façon que sa flamme s'étende à proximité de la surface du bain.

Un électrobrûleur est un brûleur à gaz à apport d'énergie électrique, comme décrit par exemple à la demande de brevet français 89 06 560. Ce brûleur à gaz à apport d'énergie électrique comporte essentiellement un brûleur à gaz comprenant une arrivée de combustible et une arrivée d'air et, en aval, deux électrodes entre lesquelles jaillit un arc qui apporte une énergie supplémentaire à la flamme du brûleur. La flamme obtenue par la combustion du gaz naturel avec de l'air froid et à la stoechiométrie est de l'ordre de 1450°C. Avec l'apport calorifique fourni par l'arc électrique, elle s'élève et peut atteindre 2700°C. La flamme obtenue est de grande dimension et a une énergie de rayonnement très importante, ce qui permet à la chaleur de bien se propager jusqu'à la grande surface libre du bain, à la différence de dispositifs de chauffage focalisés du type à plasma.

L'incinérateur comprend des moyens de détermination de la quantité de chaleur à apporter par l'électrobrûleur, par exemple un indicateur du débit d'entrée des déchets ou, de préférence une sonde pyrométrique. Il est prévu un circuit de commande du dispositif d'apport d'énergie électrique de l'électrobrûleur, en fonction du signal émis par les moyens de détermination de la quantité de chaleur à apporter par l'électrobrûleur. Grâce à la stabilisation de la température des cendres par l'effet tampon du bain et à la possibilité de commander d'une manière quasi-instantanée le dispositif d'apport d'énergie électrique de l'électrobrûleur, puisque cette commande s'effectue par voie électrique, il est possible de piloter l'apport d'énergie calorifique d'une manière correspondant exactement à ce qui est nécessaire pour faire brûler les imbrûlés sans excès d'apport d'énergie calorifique. Tout se conjugue ainsi pour obtenir cette combustion au moindre coût énergétique, puisque le supplément d'énergie électrique à haute température de l'électrobrûleur est utilisé au mieux.

Suivant un mode de réalisation préféré, la poche est en contre-bas du four et celui-ci comporte, dans la zone de déchargement, un plan incliné raccordé à la poche. Il suffit alors de pousser les déchets dans la zone de leur chargement pour les repousser peu à peu, après qu'ils ont subi une première combustion, sur le plan incliné qu'ils dévalent d'eux-mêmes pour tomber dans le bain.

Pour que l'incinérateur fonctionne automatiquement, il est en outre prévu que le bain déborde par un trop-plein dans un bassin d'eau. La quantité du bain est ainsi limitée aotomatiquement et les cendres et imbrûlés fondus sont vitrifiés, comme il est habituel. Pour éviter toute solidification du bain, à proximité du trop-plein, l'électrobrûleur est disposé plus près du trop-plein que du plan incliné. Le trop-plein sert aussi d'obstacle de sorte que les déchets ne passent pas directement dans le bassin.

Au dessin annexé, donné uniquement à titre d'exemple :
la figure 1 est un schéma d'un incinérateur suivant l'invention, et
la figure 2 est un schéma de l'électrobrûleur de l'incinérateur de la figure 1.

Le four est constitué d'une carcasse 1 en matériau réfractaire qui définit essentiellement les zones suivantes :
A. Une zone de chargement 2 constituée d'un sas, pour éviter les entrées d'air froid et munie d'un poussoir non représenté, permettant d'introduire les déchets dans la zone 3 suivante.
B. Cette zone 3 d'avance permet de canaliser les déchets, lors des enfournements.
C. Une zone de combustion 4 munie de buses 5 d'injection d'air.
D. Une zone de fusion 6 délimitée par un plan incliné 7 raccordé au bas de la zone 4 du four.
E. Les fumées provenant de la combustion, dans la zone 4 et dans la zone 6, sortent par une sortie 8 de dégagement des fumées, dans laquelle elles se mélangent avant de passer dans une zone 9 de post-combustion où est injecté, si nécessaire, de l'air secondaire nécessaire à l'oxydation et à la destruction complète des carbones des matières organiques et des diverses molécules subsistant encore et susceptibles de provoquer des nuisances.

Le bas du plan incliné 7 délimite une poche 10 munie d'un trop-plein 11. Un électrobrûleur 12 dirige sa flamme sur la surface libre du bain de cendres et d'imbrûlés contenus dans la poche. Ce bain déborde du trop-plein 11 et tombe dans un bassin 13 empli d'eau où le magma fondu se fractionne en petits morceaux vitrifiés sous l'effet du choc thermique brutal. Un extracteur 14 retire en permanence ces éléments vitrifiés.

Une sonde pyrométrique de température 15 détecte la température du bain contenu dans la poche 10 et, par un circuit électrique de commande 16, commande le dispositif 17 d'alimentation électrique de l'électrobrûleur 12.

Comme illustré à la figure 2, l'électrobrûleur se compose essentiellement de deux parties. D'une part, un brûleur à gaz 18 ayant un conduit d'alimentation en combustible 19 et un conduit d'alimentation en air 20 et, d'autre part, un dispositif d'apport d'énergie électrique comportant essentiellement deux électrodes 21, 22, entre lesquelles jaillit un arc 23 qui porte la température de la flamme issue du brûleur 18 à une valeur que l'on peut régler par le dispositif 17.

Lorsque les déchets ont un pouvoir calorifique inférieur trop bas, on peut leur ajouter un produit combustible avant de les introduire dans le four, ou bien assurer un apport complémentaire d'énergie grâce à un brûleur situé dans la zone de combustion 4.

## Revendications

1. Incinérateur de déchets, comprenant un four (1) ayant une zone de chargement (2) des déchets, une entrée (5) d'insufflation d'air, une sortie de dégagement (8) des fumées et une zone de déchargement (6) des cendres et imbrûlés, la zone de déchargement (6) des cendres et imbrûlés communiquant avec une poche (10) de réception d'un bain caractérisé par un électrobrûleur (12) destiné à maintenir le bain à l'état fondu, par des moyens de détermination (15) de la quantité de chaleur à apporter par l'électrobrûleur (2) et par un circuit de commande (16, 17) du dispositif d'apport d'énergie électrique (21, 22) de l'électrobrûleur (12), en fonction du signal émis par lesdits moyens de détermination (15).

2. Incinérateur suivant la revendication 1, caractérisé en ce que la température du bain est maintenue à au moins 1500°C et, de préférence, à au moins 1700°C.

3. Incinérateur suivant la revendication 2, caractérisé en ce que l'électrobrûleur (12) est disposé de manière que sa flamme s'étende à proximité de la surface du bain.

4. Incinérateur suivant l'une des revendication 1 à 3, caractérisé en ce que la poche (10) est en contre-bas du four (1) et celui-ci comporte, dans la zone de déchargement (6), un plan incliné (7) raccordé à la poche (10).

5. Incinérateur suivant l'une des revendications 1 à 4, caractérisé en ce que le bain déborde par un trop-plein (11) dans une cuve d'eau (13).

6. Incinérateur suivant la revendication 5, caractérisé en ce que l'électrobrûleur (12) est plus près du trop-plein (11) que du plan incliné (7).

## Claims

1. Waste incinerator, comprising a furnace (1) having a waste charging zone (2), an air insufflation inlet (5), a smoke release outlet (8) and a zone (6) for discharging ash and unburnt material which communicates with an intake hopper (10) for a bath characterized by an electroburner adapted to maintain the bath in the molten state, and by means (15) for determining the quantity of heat to be supplied by the electroburner (2) and by a control circuit (16,17) for controlling the device (21,22) for supplying electrical energy to the electroburner (12), as a function of the signal emitted by the determining means (15).

2. Incinerator according to claim 1, characterized in that the bath temperature is maintained at at least 1500°C and preferably at at least 1700°C.

3. Incinerator according to claim 3, characterized in that the electroburner (12) is arranged so that its flame extends close to the surface of the bath.

4. Incinerator according to one of claims 1 to 3, characterized in that the hopper (10) is below the furnace (1) and the furnace comprises, in the discharge zone (6), an inclined plane (7) connected to the hopper (10).

5. Incinerator according to one of claims 1 to 4, characterized in that the bath spills, through an overflow (11), into a water tank (13).

6. Incinerator according to claim 5, wherein the electroburner (12) is closer to the overflow (12) than to the inclined plane (7).

## Patentansprüche

1. Abfallverbrennungsanlage, enthaltend einen Ofen (1) mit einer Abfall-Beladezone (2), einen Lufteinblasungs-Einlaß (5), einen Rauchabzugs-Auslaß (8) und eine Entladezone (6) für Asche und Unbrennbares, wobei die Entladezone für Asche und Unbrennbares in Verbindung steht mit einer Wanne (10) zur Aufnahme eines Bades gekennzeichnet durch einen Elektrobrenner (12) der dazu bestimmt ist das Bad in geschmolzenem Zustand zu halten durch Mittel zur Bestimmung (15) der durch den Elektrobrenner (2) zu erbringenden Wärmemenge und durch einen Steuerkreis (16, 17) der Zufuhreinrichtung für elektrische Energie (21, 22) des Elektrobrenners (12), in Abhängigkeit vom Signal, abgegeben durch die Bestimmungsmittel (15).

2. Abfallverbrennungsanlage nach Anspruch 1, dadurch gekennzeichnet, daß die Temperatur des Bades auf mindestens 1500°C und vorzugsweise auf mindestens 1700°C aufrechterhalten wird.

3. Abfallverbrennungsanlage nach Anspruch 2, dadurch gekennzeichnet, daß der Elektrobrenner (12) so angeordnet ist, daß sich seine Flamme bis nahe an die Badoberfläche erstreckt.

4. Abfallverbrennungsanlage nach einem der Ansprüche 1 bis 3, dadurch gekennzeichnet, daß die Wanne (10) tiefer liegt als der Ofen (1), wodurch in der Entladezone (6) eine mit der Wanne (10) verbundene schiefe Ebene (7) vorhanden ist.

5. Abfallverbrennungsanlage nach einem der Ansprüche 1 bis 4, dadurch gekennzeichnet, daß das Bad(Schmelze) über einen Überlauf (11) in eins Wasserkufe (13) überfließt.

6. Abfallverbrennungsanlage nach Anspruch 5, dadurch gekennzeichnet, daß der Elektrobrenner (12) näher dem Überlauf (11) als der schiefen Ebene (7) angeordnet ist.
